# EUROPÄISCHE PATENTSCHRIFT

(11) **EP 3 894 335 B1**
(45) Veröffentlichungstag und Bekanntmachung des Hinweises auf die Patenterteilung: **03.06.2026**
(21) Anmeldenummer: 19827820.2
(22) Anmeldetag: 09.12.2019
(51) Int. Cl.: B65D 75/58, B65D 83/08, B65D 85/07, B65D 85/62

(54) **HYGIENEARTIKELPRODUKT**
HYGIENIC ARTICLE PRODUCT
PRODUIT D'ARTICLE D'HYGIÈNE

(30) Priorität: 10.12.2018 DE 202018107039 U
(43) Veröffentlichungstag der Anmeldung: 20.10.2021
(73) Patentinhaber: Hygiene Oederan Produktionsgesellschaft mbh Herstellung von Damen- und Erwachsenenhygiene, 09569 Oerderan (DE)
(72) Erfinder: KUNICK, Paul, 09648 Altmittweida (DE); SCHMIDT, Lothar, 56727 Mayen (DE)
(74) Vertreter: Steiniger, Carmen
(86) Internationale Anmeldenummer: PCT/IB2019/060563
(87) Internationale Veröffentlichungsnummer: WO 2020/121160

(56) Entgegenhaltungen:
- EP-A1- 0 419 770
- EP-A1- 0 472 376
- DE-A1- 19 957 053
- DE-U1- 20 101 127
- DE-U1- 29 504 873
- US-A- 3 370 776
- US-A- 4 460 088

## Beschreibung

Die vorliegende Erfindung betrifft ein Hygieneartikelprodukt, das eine Mehrzahl an für eine Einlage in eine Unterhose vorgesehenen Hygieneeinlagen und/oder -binden und deren Verpackung aufweist, wobei die Hygieneeinlagen und/oder -binden nicht einzeln umverpackt sind und die Verpackung eine einer Papiertaschentuchverpackung nachempfundene, wiederverschließbare Folienverpackung ist, in der die Hygieneeinlagen oder -binden in einem Stapel übereinander liegend eingebracht sind und aus der die Hygieneeinlagen und/oder -binden einzeln wie Papiertaschentücher entnehmbar sind.

Unter dem Begriff Hygieneeinlagen und/oder -binden werden in der vorliegenden Erfindung Slipeinlagen, Damenbinden für die Monatshygiene und/oder Inkontinenzeinlagen verstanden.

Bekannte Hygieneeinlagen und/oder -binden sind oft einzeln verpackt, woraufhin eine Vielzahl solcher einzelverpackter Hygieneeinlagen und/oder -binden in einem Folienbeutel oder in einer Pappschachtel verkauft werden. Die jeweilige Einzelverpackung ist aus Kunststoff ausgebildet und umschließt die meist ein- oder zweimal gefaltete oder auch ungefaltete Hygieneeinlage und/oder -binde. Für den Gebrauch der jeweiligen Hygieneeinlage und/oder -binde wird diese zunächst aus dem Folienbeutel oder der Pappschachtel entnommen und muss dann zusätzlich von der Einzelverpackung befreit werden. Darüber hinaus ist an der Hygieneeinlage und/oder -binde noch ein Abdeckstreifen aus Papier und/oder Kunststoff vorgesehen, der ebenfalls von der Hygieneeinlage und/oder -binde vor deren Gebrauch abgezogen werden muss. Die derzeitige Einzelverpackung der Hygieneeinlagen und/oder -binden ermöglicht eine hygienische Aufbewahrung der jeweiligen Hygieneeinlagen und/oder -binden bis zu deren Gebrauch. So können die einzeln verpackten Hygieneeinlagen und/oder -binden beispielsweise bequem in einer Handtasche mitgenommen werden. Im Ergebnis entsteht jedoch eine Unmenge an Verpackungsmüll, welcher entsorgt werden muss.

Zwar kann die Einzelverpackung grundsätzlich dazu genutzt werden, um eine bereits gebrauchte Hygieneeinlage und/oder -binde damit einzuwickeln, um die gebrauchte Hygieneeinlage und/oder -binde sauber zu entsorgen, doch das Müllproblem, welches mit der Menge an Verpackungsmaterial einhergeht, besteht trotzdem. Dies ist in Anbetracht der bereits jetzt schon viel zu hohen Umweltverschmutzung durch die Unmengen an Verpackungsmaterial nicht mehr vertretbar.

Ferner kennt man beispielsweise nicht einzeln verpackte und nur mit einem Schutzstreifen versehene Hygieneeinlagen und/oder -binden, die in Pappschachteln verkauft werden. Ist die jeweilige Pappschachtel einmal geöffnet, ist sie nicht derart wieder verschließbar, dass die darin befindlichen Hygieneeinlagen und/oder -binden ausreichend hygienisch geschützt sind. Außerdem sind solche Pappschachteln sperrig und damit nicht für unterwegs geeignet.

Eine solche Pappschachtel ist beispielsweise aus der Druckschrift US 3 370 776 A bekannt.

Schließlich gibt es auch Hygienebindenverpackungen im Stand der Technik, bei welchen einzelverpackte Hygienebinden in einer Folienverpackung vorliegen, wobei die Folienverpackung an ihrer Verpackungsoberseite entlang von zwei sich mittig, quer über die Verpackungsoberseite erstreckenden, parallelen Perforationslinien aufreißbar ist. An einem freien Ende des sich durch das Aufreißen ergebenden, noch mit einem Ende an der Folienverpackung hängenden Folienstreifens ist ein Klebestreifen vorgesehen, mit dem der Folienstreifen nach einem Entnehmen einer Hygienebinde aus der Folienverpackung an einer Außenseite der Folienverpackung fixiert werden kann. Durch das Öffnen der Folienverpackung ist diese jedoch im Bereich der Öffnung derart aufgesperrt, dass der Folienstreifen, auch wenn er an der Folienverpackung fixiert wird, die Öffnung nicht wieder hygienisch verschließt. Die Hygienebinden können sogar trotz fixiertem Folienstreifen aus der Folienverpackung herausfallen. Außerdem ist auch diese Hygienebindenverpackung zu groß für eine Handtasche.

Die Druckschrift EP 0 030 601 A1 offenbart eine herkömmliche Weichpackung für Papiertaschentücher, ist aber in ihrer Anwendung auch als für andere Zellstofferzeugnisse, wie beispielsweise Servietten, Damenbinden etc. geeignet beschrieben. Die Weichpackung aus einer Kunststofffolie weist einen im Wesentlichen quaderförmigen Aufbau unter Bildung von Vorderwand, Rückwand, Seitenwänden und Stirnwänden auf, wobei durch Perforationslinien begrenzte Teile der Packung aufreißbar sind. Insbesondere sind entweder die großflächige Vorderwand oder die Rückwand mit einer zu einem erfassbaren Laschenende hin sich verjüngenden, durch Perforationslinien sowie Anschlussperforationen oder andere die Reißfähigkeit des Materials gewährleistende Markierungen begrenzten Aufreißlasche versehen. Das Laschenende der Aufreißlasche ist insbesondere mit einem Klebestreifen überdeckt.

Eine alternative Form für eine Taschentuchverpackung wird in der Druckschrift DE 295 04 873 U1 offenbart. Die hier beschriebene Papiertaschentuchverpackung, weist an der vorderen, hinteren, seitlichen, oberen oder unteren Verpackungsseite eine zusätzliche Verpackungskammer auf, welche zur Aufnahme von benutzten Taschentüchern dient und die durch eine Trennwand von der, die frischen Taschentücher beinhaltenden Kammer abgeschlossen ist.

In der Druckschrift DE 89 11 486 U1 ist eine Weichpackung offenbart, die der Verpackung nicht rechteckiger, flexibler Flachgegenstände, insbesondere länglicher, endseitig gerundeter Slip-Einlagen, dient, die in gefaltetem Zustand mit Folienmaterial umhüllt sind, wobei erfindungsgemäß eine Mehrzahl zur Rechteckform gefalteter Flachgegenstände übereinander gestapelt und von einer quaderförmigen, am Stapel relativ eng anliegenden Verpackungshülle umgeben sind, und wobei die Verpackungshülle zum Öffnen über die gesamte Breite einer Quader-Seitenfläche und wenigstens einen Teil ihrer Tiefe sowie wiederverschließbar ausgebildet ist.

In der Druckschrift DD 2 76 624 A1 wird ein Verfahren zur Herstellung von Damenbinden mit Haftstreifen offenbart, wobei der Haftstreifen unter Verwendung eines Schmelzhaftklebstoffes aufgebracht und anschließend mit einem Abdeckstreifen abgedeckt wird. Ein saugfähiger Kern wird dabei an der körperabgewandten Seite der Binde mit einer flüssigkeitsundurchlässigen Folie unterlegt. Das Saugkissen wird umhüllt von einer Schicht Verbandzellstoff und die ganze Binde wird mit Hygienevliesstoff umhüllt und allseitig verschlossen. Der Haftstreifen wird anschließend auf dem Vliesstoff angebracht.

In der Druckschrift DE 20 2004 015 961 U1 wird ein Hygieneprodukt beschrieben, welches ein Saugerzeugnis und ein damit kombiniertes Reinigungserzeugnis aufweist. Bei dem Saugerzeugnis kann es sich um eine Binde oder eine Slip-Einlage oder ein Inkontinenzprodukt handeln. Das Reinigungserzeugnis ist ein Wattepad oder ein Reinigungstuch. In einer Ausführungsform liegt das Saugerzeugnis in zusammengefalteter Form vor und wird das Reinigungserzeugnis auf das Saugerzeugnis aufgelegt und teilweise mit eingefaltet. Saugerzeugnis und Reinigungserzeugnis werden gemeinsam in eine Tasche verpackt, wobei die Tasche gleichzeitig als Abdeckung eines am Saugerzeugnis angeordneten Haftklebestreifens fungiert.

Die Druckschrift EP 0 419 770 A1 offenbart eine Folien-Weichpackung für nicht-rechteckige, flexible Flachgegenstände, insbesondere längliche, endseits gerundete Slip-Einlagen. Die Flachgegenstände werden in einem gefalteten Zustand mit Folienmaterial umhüllt. Dazu wird eine Mehrzahl zu einer Rechteckform gefalteter Flachgegenstände übereinander gestapelt und von einer quaderförmigen, am Stapel relativ eng anliegenden Verpackungshülle umschlossen. Die Verpackungshülle ist zum Öffnen über die gesamte Breite einer Quader-Seitenfläche und wenigstens einen Teil ihrer Tiefe wiederverschließbar ausgebildet.

Es ist daher die Aufgabe der vorliegenden Erfindung, Hygieneeinlagen und/oder -binden zu Verfügung zu stellen, die hygienisch verpackt beispielsweise bequem in einer Handtasche transportiert werden können, ohne dass viel Verpackungsmüll entsteht, wobei die Verpackung zur Aufbewahrung von Hygieneeinlagen und/oder -binden einerseits und Papiertaschentüchern andererseits nutzbar sein soll.

Diese Aufgabe wird durch ein Hygieneartikelprodukt nach Patentanspruch 1 gelöst.

Das erfindungsgemäße Hygieneartikelprodukt umfasst sowohl die Verpackung als auch die darin eingebrachten Hygieneeinlagen und/oder -binden und gegebenenfalls weitere, in die Verpackung eingebrachte, im weitesten Sinne der Hygiene dienende Mittel.

Bei der vorliegenden Erfindung befinden sich mehrere, lediglich den wenigstens einen Abdeckstreifen und keine Einzelverpackung aufweisende Hygieneeinlagen und/oder -binden in einer Folienverpackung, die einer Papiertaschentuchverpackung entspricht oder ähnelt. Diese Folienverpackung kann geöffnet werden, indem beispielsweise eine laschenförmig vorperforierte Linie der Folie, aus der die Folienverpackung ausgebildet ist, aufgebrochen wird. Dann kann, wie man das ebenfalls von Papiertaschentüchern kennt, eine durch das Aufbrechen der Folie ausgebildete Verschlusslasche angehoben und jeweils eine Hygieneeinlage und/oder -binde aus der Folienverpackung entnommen werden. Dabei bleiben die weiteren Hygieneeinlagen und/oder -binden sauber und geschützt in der Folienverpackung. Nachfolgend kann die Folienverpackung wieder verschlossen werden.

Dies kann beispielsweise dadurch realisiert werden, dass an der Verschlusslasche ein Kleberiegel vorgesehen ist, durch welchen die Verschlusslasche an dem weiteren Folienmaterial der Folienverpackung fixiert werden kann. Dabei ist an dem Kleberiegel eine Haft- oder Klebeschicht vorgesehen, die ein leichtes Haften, aber auch ein leichtes manuelles Lösen der Haftung des Kleberiegels an dem Material der Folienverpackung ermöglicht.

Die Folienverpackung mit den darin eingebrachten Hygieneeinlagen und/oder -binden ist leicht und platzsparend ausgebildet und kann somit bequem beispielsweise in einer Handtasche mitgeführt werden. Obwohl die Hygieneeinlagen und/oder -binden in der Folienverpackung hygienisch geschützt sind, ist es für den Gebrauch der jeweils aus der Folienverpackung entnommenen Hygieneeinlage und/oder -binde nur nötig, den jeweiligen wenigstens einen Abdeckstreifen zu entfernen, der damit - neben der dünnen Folienverpackung, die erst bei Verbrauch aller darin eingebrachten Hygieneeinlagen und/oder -binden entsorgt werden muss - das jeweils einzige, von der verwendenden Person zu entsorgende Abfallmaterial bildet. Dies ist im Vergleich zum Stand der Technik mit einer enormen Müllreduzierung verbunden.

Der wenigstens eine Abdeckstreifen ist vorzugsweise ein Papierstreifen, kann jedoch auch aus einem anderen Material, wie Kunststoff oder einem Verbundmaterial, ausgebildet sein.

Die Haftschicht verbleibt nach dem Abziehen des Abdeckstreifens zumindest größtenteils auf der Rückseite der jeweiligen Hygieneeinlage oder -binde, sodass die Hygieneeinlage oder -binde bei ihrem funktionsgemäßen Gebrauch im Schrittbereich einer Unterhose fixiert werden kann.

Bei dem erfindungsgemäßen Hygieneartikelprodukt liegen die in die Folienverpackung eingebrachten Hygieneeinlagen und/oder -binden entweder ungefaltet oder wenigstens einmal gefaltet, wodurch sich ihre Länge im Vergleich zu ihrem ungefalteten Gebrauchszustand beispielsweise halbiert oder drittelt.

Wenn die Hygieneeinlagen und/oder -binden bei der vorliegenden Erfindung vorzugsweise eine von herkömmlichen Hygieneeinlagen und/oder -binden abweichende, kurze Länge haben oder gefaltet sind, können sie ohne Weiteres in die typischerweise kürzer als herkömmliche Hygieneeinlagen und/oder -binden ausgebildete, einer Papiertaschentuchverpackung nachempfundene Folienverpackung eingebracht werden.

Bei der vorliegenden Erfindung kann als Folienverpackung genauso wie eine sonst für die Verpackung von Papiertaschentüchern verwendete durchsichtige Folienverpackung verwendet werden. Einer Papiertaschentuchverpackung nachempfunden zu sein, bedeutet bei der vorliegenden Erfindung jedoch nicht unbedingt, dass die Folienverpackung exakt wie eine Papiertaschentuchverpackung ausgebildet sein muss. Die erfindungsgemäß verwendete Folienverpackung kann sich beispielsweise entlang ihrer Länge einseitig verjüngen und somit der Form der darin eingebrachten Hygieneeinlagen und/oder - binden angepasst sein oder deutlich kürzer als eine herkömmliche Papiertaschentuchverpackung ausgebildet sein.

Die Hygieneeinlagen und/oder -binden liegen bei der vorliegenden Erfindung flächig übereinander in der Folienverpackung. Vorzugsweise liegen die Hygieneeinlagen und/oder -binden dabei so übereinander, dass eine einen Abdeckstreifen aufweisende Rückseite einer Hygieneeinlage und/oder -binde auf einer Vorderseite einer anderen Hygieneeinlage und/oder -binde liegt. Die jeweiligen Hygieneeinlagen und/oder -binden können dabei in gleicher Ausrichtung oder auch in einander abwechselnder Ausrichtung in der Folienverpackung liegen. Letzteres ist dann vorteilhaft, wenn die Hygieneeinlagen und/oder -binden eine sich in ihrer Länge beispielsweise einseitig verjüngende Form aufweisen. Dann ist die quaderförmige Form der Folienverpackung gut ausgefüllt. Dadurch, dass die Folienverpackung an einander gegenüberliegenden Schmalseiten der Folienverpackung jeweils eine wiederverschließbare Öffnung aufweist, eignen sich vorteilhafterweise die jeweiligen beiden Schmalseiten der Folienverpackung zur Entnahme. Dies kann beispielsweise dazu genutzt werden, dass in der Folienverpackung unterschiedliche Hygieneeinlagen und/oder -binden aufbewahrt werden, die jeweils von den unterschiedlichen Schmalseiten aus der Folienverpackung entnommen werden können.

In vorteilhaften Ausbildungen des erfindungsgemäßen Hygieneartikelproduktes weist die Folienverpackung wenigstens eine öffen- und schließbare Verschlusslasche auf, deren Laschenbreite im Wesentlichen der Breite einer Schmalseite der Folienverpackung entspricht, wobei die jeweilige Verschlusslasche aus einem ausschließlich aus einem Materialbereich einer Vorder- oder Rückseite der Folienverpackung ausgebildeten Abdeckbereich und einem an dem Abdeckbereich haftenden Klebestreifen ausgebildet ist. Da der Abdeckbereich nur aus dem Material der Vorder- oder Rückseite der Folienverpackung ausgebildet ist und der Rest der Folienverpackung seine Form beibehält, sperrt die Folienverpackung nach ihrer Öffnung nicht auf, sondern gibt nur den Bereich unter dem Abdeckbereich frei. Der so ausgebildete Abdeckbereich schließt daher nahezu vollständig den Öffnungsbereich ab, wenn er mit Hilfe des Klebestreifens an der Außenseite der Folienverpackung fixiert wird. Dadurch, dass die Verschlusslasche und damit der Abdeckbereich eine Breite besitzen, die der Breite der Schmalseite entspricht, an der die Hygieneeinlagen und/oder -binden aus der Folienverpackung entnommen werden, sind die Hygieneeinlagen und/oder -binden besonders komfortabel aus der Folienverpackung entnehmbar.

Vorzugsweise ist zwischen dem Abdeckbereich der jeweiligen Verschlusslasche im ungeöffneten Zustand der Folienverpackung und dem übrigen Material der Vorder- oder Rückseite der Folienverpackung nur ein einziger Perforationslinienverlauf vorgesehen. Dieser Perforationslinienverlauf definiert die Form des Abdeckbereiches der Verschlusslasche. Der Perforationslinienverlauf wird vorzugsweise durch eine einzige Perforationslinie realisiert, kann jedoch auch durch mehrere übereinander oder dicht nebeneinander verlaufende Perforationslinien realisiert werden.

In anderen Ausführungsformen können anstelle von Perforationen andere Sollbruchstellen im Folienmaterial der Folienverpackung genutzt werden.

In bevorzugten Ausführungsformen der Erfindung ist der Perforationslinien- oder Sollbruchstellenverlauf halbkreisförmig. Er kann jedoch auch winklig oder wellenförmig sein oder hat einen, einen viereckigen Abdeckbereich ausbildenden Verlauf.

Typischerweise weisen die bei der vorliegenden Erfindung verwendeten Hygieneeinlagen oder -binden Gebrauchslängen in einem Bereich von 140 mm bis 160 mm, vorzugsweise von 150 mm, auf. In speziellen Ausgestaltungen der vorliegenden Erfindung weisen die Hygieneeinlagen oder -binden in ihrem ungefalteten Gebrauchszustand eine Länge im Bereich von 100 mm und 120 mm, bevorzugt von 110 mm, auf. Diese Länge ist in vielen Fällen ausreichend, um die Funktion der Blut- und/oder Sekretaufnahme durch die betreffenden Hygieneeinlagen oder -binden zu erfüllen. Die angegebene Länge entspricht der Länge einer herkömmlichen Papiertaschentuchverpackung. Somit können die Hygieneeinlagen oder -binden, ohne gefaltet werden zu müssen, in die Folienverpackung eingebracht und daran aufbewahrt werden.

In anderen Ausbildungen der Erfindung sind die Hygieneeinlagen oder -binden jeweils zur Verkürzung ihrer Aufbewahrungslänge in der Folienverpackung wenigstens einmal quer zu ihrer Längsausrichtung gefaltet. Die Hygieneeinlagen und/oder -binden können jedoch auch mehr als einmal, beispielsweise unter Ausbildung einer Aufbewahrungslängenhalbierung oder -drittelung gefaltet werden.

Besonders hygienisch ist es, wenn gemäß einer Ausführungsform der vorliegenden Erfindung die Hygieneeinlagen oder -binden so gefaltet sind, dass der wenigstens eine Abdeckstreifen nach der Faltung der jeweiligen Hygieneeinlage oder -binde bei dieser außen ist. Bei dieser Ausführungsform wird die jeweilige Hygieneeinlage oder -binde bei ihrer Entnahme aus der Folienverpackung an dem wenigstens einen Abdeckstreifen und nicht auf ihrer später dem Körper zugewandten Saugseite angefasst, sodass die Saugseite hygienisch sauber bleibt. Dies gilt auch für die weiteren, noch in der Folienverpackung nach Entnahme einer der Hygieneeinlagen oder -binden bleibenden Hygieneeinlagen oder -binden, was beispielsweise dann von Vorteil ist, wenn die Folienverpackung nach der Entnahme einer der Hygieneeinlagen oder -binden nicht vollständig wieder verschlossen wird oder der Verschluss der Folienverpackung beschädigt ist.

Es hat sich als besonders günstig erwiesen, wenn die Folienverpackung an wenigstens einer ihrer Schmalseiten eine wiederverschließbare Öffnung aufweist und die Hygieneeinlagen oder -binden so in die Folienverpackung eingebracht sind, dass Faltkanten der jeweiligen Hygieneeinlagen oder -binden auf der Seite der Öffnung der Verpackung sind.

So können die jeweiligen Hygieneeinlagen oder -binden durch einen einfachen Handgriff, beispielsweise zwischen Daumen und Zeigefinger, an der Faltkante aus der Folienverpackung gezogen werden.

Die Schmalseiten der Folienverpackung sind bei der vorliegenden Erfindung nicht die beiden am größten ausgebildeten Sichtseiten, also die Vorder- und die Rückseite der Folienverpackung, sondern die schmaleren, entweder die Oberseite und die Unterseite oder die beiden Längsseiten ausbildenden Seiten der Folienverpackung.

Laut der Erfindung können eine erste Verschlusslasche einer ersten der beiden wiederverschließbaren Öffnungen auf einer Frontseite der Folienverpackung und eine zweite Verschlusslasche einer zweiten der beiden wiederverschließbaren Öffnungen auf einer Rückseite der Folienverpackung vorgesehen sein.

Diese Ausführungsform der Erfindung kann jedoch auch zur Aufbewahrung von Hygieneeinlagen und/oder -binden einerseits und Papiertaschentüchern andererseits genutzt werden. Entsprechend ist es in einer Variante der vorliegenden Erfindung vorgesehen, dass in die Folienverpackung ein Stapel der Hygieneeinlagen und/oder -binden und ein Stapel Taschentücher übereinander liegend derart eingebracht sind, dass die Hygieneeinlagen und/oder -binden aus einer ersten wiederverschließbaren Öffnung auf einer ersten der Schmalseiten der Folienverpackung und die Taschentücher aus einer zweiten wiederverschließbaren Öffnung auf einer zweiten der Schmalseiten der Folienverpackung entnehmbar sind.

Bevorzugte Ausführungsformen der vorliegenden Erfindung, deren Aufbau, Funktion und Vorteile werden im Folgenden anhand von Figuren näher erläutert, wobei:
- Figur 1: schematisch eine einfache Ausführungsform eines Hygieneartikelproduktes in einer perspektivischen Darstellung zeigt, wobei das Hygieneartikelprodukt nicht der Erfindung entspricht;
- Figur 2: schematisch die Ausführungsform des Hygieneartikelproduktes aus Figur 1 mit geöffneter Folienverpackung zeigt, wobei das Hygieneartikelprodukt nicht der Erfindung entspricht;
- Figur 3: schematisch eine Ausgestaltungsmöglichkeit eines erfindungsgemäßen Hygieneartikelproduktes in einer Perspektive zeigt; und
- Figur 4: eine weitere mögliche Ausbildung eines Hygieneartikelproduktes in einer perspektivischen Ansicht zeigt, wobei das Hygieneartikelprodukt nicht der Erfindung entspricht.

Die Figuren 1 und 2 zeigen schematisch ein Hygieneartikelprodukt 1a jeweils in einer perspektivischen Darstellung, wobei das Hygieneartikelprodukt nicht der Erfindung entspricht.

Das Hygieneartikelprodukt 1a weist eine Folienverpackung 2 auf, die ähnlich wie eine Papiertaschentuchverpackung ausgebildet ist. In Figur 1 ist die Folienverpackung 2 geschlossen, in Figur 2 ist sie geöffnet. Anstelle der Folienverpackung 2 kann auch eine Verpackung aus einem Folien-Papier-Verbundwerkstoff verwendet werden. In dem gezeigten Ausführungsbeispiel ist die Folienverpackung 2 durchsichtig muss es aber in anderen Ausführungsformen der Erfindung nicht sein. Ferner kann die Folienverpackung 2 bedruckt sein.

Die Folienverpackung 2 ist quaderförmig ausgebildet. Die Eckkanten des Quaders können abgerundet sein.

Die Folienverpackung 2 weist in dem in Figur 1 dargestellten ungeöffneten Zustand einen Perforationslinienverlauf mit Sollbruchstellen 3 auf, an welchen die Folienverpackung 2 einfach manuell aufgebrochen und damit geöffnet werden kann. Die Sollbruchstellen 3 sind in der gezeigten Ausführungsform Perforierungen des Materials der Folienverpackung 2. Die Sollbruchstellen 3 sind in dem gezeigten Beispiel halbkreisförmig in das Material der Folienverpackung 2 eingebracht, sodass sich beim Aufbrechen der Sollbruchstellen 3 eine Verschlusslasche 4 ausbildet.

In der Folienverpackung 2 befinden sich in dem gezeigten Ausführungsbeispiel Hygieneeinlagen und/oder -binden 6 in Form von Slipeinlagen. Die Slipeinlagen sind, wie es schematisch in Figur 4 zu sehen ist, stapelförmig übereinander in der Folienverpackung 2 derart vorgesehen, dass die Saug- und die Rückseite der flächig ausgebildeten Slipeinlagen parallel zu den beiden größten Seitenflächen des Quaders, die die Vorder- und die Rückseite der Folienverpackung 2 ausbilden, liegen.

In der Ansicht von Figur 2 sind die Sollbruchstellen 3 aufgebrochen und die Verschlusslasche 4 ist geöffnet. Die Verschlusslasche 4 weist einen aus dem Material einer Vorderseite der Folienverpackung 2 ausgebildeten Abdeckbereich auf, an dem ein Kleberiegel 5 vorgesehen ist, mit dem die Verschlusslasche 4 zum Schließen der Folienverpackung 2 an der Vorderseite der Folienverpackung 2 fixiert werden kann. An einer Unterseite des Kleberiegels 5 befindet sich eine Haftschicht, mit der Kleberiegel 5 an dem Material der Folienverpackung 2 haften kann, wobei diese Haftung leicht manuell wieder lösbar ist, sodass die Folienverpackung 2 mit Hilfe der Verschlusslasche 4 leicht geöffnet und danach wieder geschlossen werden kann. Auf den Kleberiegel 5 kann in anderen Ausführungsformen der Erfindung auch verzichtet werden.

Anstelle der Slipeinlagen können in anderen Ausführungsformen der vorliegenden Erfindung beispielsweise auch Damenbinden oder Inkontinenzeinlagen als Hygieneeinlagen und/oder -binden 6 in der Folienverpackung 2 eingebracht sein.

Die in dem gezeigten Ausführungsbeispiel verwendeten Hygieneeinlagen oder -binden 6 weisen in ihrem ungefalteten Gebrauchszustand eine Gebrauchslänge L zwischen 140 mm und 160 mm, vorzugsweise von 150 mm auf.

Die Hygieneeinlagen und/oder -binden 6 sind jeweils wenigstens einmal quer zu ihrer Längsausrichtung unter Ausbildung wenigstens einer Faltkante 8 gefaltet. Die Faltung ist so vorgenommen, dass sich ein Abdeckstreifen 7, der sich auf einer Klebeschicht, die auf einer Rückseite der jeweiligen Hygieneeinlage und/oder -binde 6 vorgesehen ist, befindet, außen befindet. Dadurch wird die jeweilige Hygieneeinlage und/oder -binde 6 in Figur 2 zum Entnehmen aus der Folienverpackung 2 an dem jeweiligen Abdeckstreifen 7 und nicht auf der Saugseite der Hygieneeinlage und/oder -binde 6 ergriffen.

In anderen, nicht gezeigten Ausführungsbeispielen der vorliegenden Erfindung können die Hygieneeinlagen und/oder -binden 6 auch ungefaltet in der Folienverpackung 2 vorgesehen sein. In diesen Ausführungsbeispielen haben die Hygieneeinlagen und/oder -binden 6 vorzugsweise eine einer Länge einer herkömmlichen Papiertaschentuchverpackung angepasste Länge in einem Bereich von 100 mm bis 120 mm, vorzugsweise von 110 mm.

Die Hygieneeinlage und/oder -binde 6 wird aus der Folienverpackung 2 einzeln herausgezogen, wobei die weiteren, in die Folienverpackung 2 eingebrachten Hygieneeinlagen und/oder -binden 6 in ihrer Ausgangslage in der Folienverpackung 2 verbleiben. Nach dem Entnehmen der typischerweise zuvorderst liegenden Hygieneeinlage und/oder -binde 6 wird die Lasche 4 wieder geschlossen.

Figur 3 zeigt schematisch eine Ausführungsform eines erfindungsgemäßen Hygieneartikelproduktes 1b, wobei gleiche Bezugszeichen wie in den vorhergehenden Figuren gleiche Elemente der Erfindung bezeichnen, wobei auf deren oben erfolgte Beschreibung hiermit verwiesen wird.

Bei dem Hygieneartikelprodukt 1b weist die Folienverpackung 2 auf beiden Seiten, quer einander gegenüber liegend Sollbruchstellen 3, 3' auf, aus welchen entsprechende Laschen 4 gebildet werden können, mit welchen die Folienverpackung 2 geöffnet werden kann. Dies ermöglicht es, von beiden Seiten der Folienverpackung 2 darin eingebrachte Hygieneeinlagen und/oder -binden 6 oder auch andere Hygienemittel, wie zum Beispiel Papiertaschentücher 9, zu entnehmen. Die Papiertaschentücher 9 liegen dabei, stapelförmig auf oder unter den ebenfalls stapelförmig angeordneten Hygieneeinlagen und/oder -binden 6 in der Folienverpackung 2.

Figur 4 zeigt schematisch eine weitere Ausführungsform eines Hygieneartikelproduktes 1c, wobei das Hygieneartikelprodukt 1c nicht der Erfindung entspricht, wobei gleiche Bezugszeichen wie in den vorhergehenden Figuren gleiche Elemente der Erfindung bezeichnen, wobei auf deren oben erfolgte Beschreibung hiermit verwiesen wird.

In Figur 4 sind auch zwei Entnahmeöffnungen durch entsprechende Laschen 4, 4' an der Folienverpackung 2 vorgesehen. Diese befinden sich jedoch hier, anders als in Figur 3, auf der gleichen Schmalseite 21 der Folienverpackung 2.

## Patentansprüche

1. Hygieneartikelprodukt (1b), das eine Mehrzahl an für eine Einlage in eine Unterhose vorgesehenen Hygieneeinlagen und/oder -binden (6) und deren Verpackung aufweist, wobei
die Hygieneeinlagen und/oder -binden (6) nicht einzeln umverpackt sind und die Verpackung eine einer Papiertaschentuchverpackung nachempfundene, wiederverschließbare Folienverpackung (2) ist, in der die Hygieneeinlagen oder -binden (6) in einem Stapel übereinander liegend eingebracht sind und aus der die Hygieneeinlagen und/oder -binden (6) einzeln wie Papiertaschentücher entnehmbar sind, **dadurch gekennzeichnet,**
**dass** auf der Rückseite der Hygieneeinlagen und/oder -binden (6) jeweils wenigstens eine Haftschicht mit wenigstens einem von der wenigstens einen Haftschicht abziehbaren Abdeckstreifen (7) vorgesehen ist, und die Folienverpackung (2) an einander gegenüber liegenden Schmalseiten der Folienverpackung (2) jeweils eine wiederverschließbare Öffnung aufweist, wobei die Schmalseiten der Folienverpackung (2) nicht die beiden am größten ausgebildeten Sichtseiten, also die Vorder- und die Rückseite der Folienverpackung (2), sondern die schmaleren, entweder die Oberseite und die Unterseite oder die beiden Längsseiten ausbildenden Seiten der Folienverpackung (2) sind, wobei eine erste Verschlusslasche (4) einer ersten der beiden wiederverschließbaren Öffnungen auf einer Vorderseite der Folienverpackung (2) und eine zweite Verschlusslasche (4') einer zweiten der beiden wiederverschließbaren Öffnungen auf einer Rückseite der Folienverpackung (2) vorgesehen sind.

2. Hygieneartikelprodukt nach Anspruch 1, **dadurch gekennzeichnet, dass** die Foleinverpackung (2) wenigstens eine öffen- und schließbare Verschlusslasche (4, 4') aufweist, deren Laschenbreite der Breite der Schmalseite der Folienverpackung (2) entspricht, wobei die jeweilige Verschlusslasche (4, 4') aus einem ausschließlich aus einem Materialbereich einer Vorder- oder Rückseite der Folienverpackung (2) ausgebildeten Abdeckbereich und einem an dem Abdeckbereich haftenden Klebestreifen ausgebildet ist.

3. Hygieneartikelprodukt nach Anspruch 2, **dadurch gekennzeichnet, dass** zwischen dem Abdeckbereich der Verschlusslasche (4, 4') im ungeöffneten Zustand der Folienverpackung (2) und dem übrigen Material der Vorder- oder Rückseite der Folienverpackung (2) ein einziger Perforationslinienverlauf vorgesehen ist.

4. Hygieneartikelprodukt nach Anspruch 3, **dadurch gekennzeichnet, dass** der Perforationslinienverlauf halbkreisförmig ist.

5. Hygieneartikelprodukt nach wenigstens einem der vorhergehenden Ansprüche, **dadurch gekennzeichnet, dass** die Hygieneeinlagen oder -binden (6) in ihrem ungefalteten Gebrauchszustand eine Gebrauchslänge (L) zwischen 100 mm und 120 mm aufweisen.

6. Hygieneartikelprodukt nach wenigstens einem der vorhergehenden Ansprüche, **dadurch gekennzeichnet, dass** die Hygieneeinlagen oder -binden (6) für ihre Aufbewahrung in der Folienverpackung (2) ungefaltet oder quer zu ihrer Längsausrichtung gefaltet sind.

7. Hygieneartikelprodukt nach Anspruch 6, **dadurch gekennzeichnet, dass** die Hygieneeinlagen oder -binden (6) so gefaltet sind, dass der wenigstens eine Abdeckstreifen (7) nach der Faltung der jeweiligen Hygieneeinlage oder -binde (6) bei dieser außen ist.

8. Hygieneartikelprodukt nach Anspruch 7, **dadurch gekennzeichnet, dass** die Folienverpackung (2) an wenigstens einer ihrer Schmalseiten eine wiederverschließbare Öffnung aufweist und die Hygieneeinlagen oder -binden (6) so in die Folienverpackung (2) eingebracht sind, dass Faltkanten (8) der jeweiligen Hygieneeinlagen oder -binden (6) auf der Seite der wiederverschließbaren Öffnung der Folienverpackung (2) sind.

9. Hygieneartikelprodukt nach wenigstens einem der vorhergehenden Ansprüche, **dadurch gekennzeichnet, dass** in die Folienverpackung (2) ein Stapel der Hygieneeinlagen und/oder -binden (6) und ein Stapel Papiertaschentücher (9) übereinander liegend derart eingebracht sind, dass die Hygieneeinlagen und/oder -binden (6) aus einer ersten wiederverschließbaren Öffnung an einer ersten der Schmalseiten (21) der Folienverpackung (2) und die Papiertaschentücher (9) aus einer zweiten wiederverschließbaren Öffnung an einer zweiten der Schmalseiten (22) der Folienverpackung (2) entnehmbar sind.

## Claims

1. Hygienic article product (1b), comprising a plurality of sanitary liners and/or sanitary pads (6) intended for insertion into underwear, and a packaging thereof, wherein the sanitary liners and/or sanitary pads (6) are not individually packaged and the packaging is a resealable film packaging (2) modeled on a pocket tissue packet, into which the sanitary liners and/or sanitary pads (6) are placed in a stack one lying above the other and from which the sanitary liners and/or sanitary pads (6) can be individually taken out like paper tissues, **characterized in that** at least one adhesive layer with at least one cover strip (7) removable from the at least one adhesive layer is provided on the back side of the sanitary liners and/or sanitary pads (6), and that the film packaging (2) comprises resealable openings on opposite narrow sides of the film packaging (2), wherein the narrow sides of the film packaging (2) are not the two largest visible sides, i.e. the front side and the back side of the film packaging (2), but rather the narrower sides forming either the top side and the bottom side or the two sides forming longitudinal sides of the film packaging (2), wherein a first closure flap (4) of a first of the two resealable openings is provided on a front side of the film packaging (2), and a second closure flap (4') of a second of the two resealable openings is provided on a back side of the film packaging (2).

2. Hygienic article product according to claim 1, **characterized in that** the film packaging (2) comprises at least one openable and closable closure flap (4, 4'), the flap width of which corresponds to the width of the narrow side of the film packaging (2), wherein the respective closure flap (4, 4') is formed from a covering region consisting exclusively of a material portion of a front side or back side of the film packaging (2) and an adhesive strip adhering to the covering region.

3. Hygienic article product according to claim 2, **characterized in that** a single perforation line course is provided between the covering region of the closure flap (4, 4') and the remaining material of the front or back side of the film packaging (2) in the unopened state of the film packaging (2).

4. Hygienic article product according to claim 3, **characterized in that** the perforation line course is semicircular.

5. Hygienic article product according to at least one of the preceding claims, **characterized in that** the sanitary liners and/or sanitary pads (6) have a use length (L) between 100 mm and 120 mm in their unfolded state of use.

6. Hygienic article product according to at least one of the preceding claims, **characterized in that** the sanitary liners and/or sanitary pads (6) are provided in the film packaging (2) for storage either unfolded or folded transversely to their longitudinal direction.

7. Hygienic article product according to claim 6, **characterized in that** the sanitary liners and/or sanitary pads (6) are folded such that the at least one cover strip (7) is located on the outside after folding of the respective sanitary liner and/or sanitary pad (6).

8. Hygienic article product according to claim 7, **characterized in that** the film packaging (2) comprises at least one resealable opening on at least one of its narrow sides, and the sanitary liners and/or sanitary pads (6) are placed into the film packaging (2) such that fold edges (8) of the respective sanitary liners and/or sanitary pads (6) are located on the side of the resealable opening of the film packaging (2).

9. Hygienic article product according to at least one of the preceding claims, **characterized in that** a stack of the sanitary liners and/or sanitary pads (6) and a stack of paper tissues (9) one lying above the other are placed into the film packaging (2) in such a way that the sanitary liners and/or sanitary pads (6) can be taken out from a first resealable opening on a first of the narrow sides (21) of the film packaging (2), and the paper tissues (9) can be taken out from a second resealable opening on a second of the narrow sides (22) of the film packaging (2).

## Revendications

1. Produit d'article d'hygiène (1b), comprenant une pluralité de protections hygiéniques et/ou serviettes hygiéniques (6) destinées à être insérées dans des sous-vêtements, et un emballage de celles-ci, les protections hygiéniques et/ou serviettes hygiéniques (6) n'étant pas emballées individuellement et l'emballage étant un emballage en film (2) refermable inspiré d'un emballage de mouchoirs en papier dans lequel les protections hygiéniques et/ou serviettes hygiéniques (6) sont placées en pile les unes sur les autres et duquel les protections hygiéniques et/ou serviettes hygiéniques (6) peuvent être retirées individuellement comme des mouchoirs en papier, **caractérisé en ce que** au moins une couche adhésive avec au moins une bande de recouvrement (7) retirable de l'au moins une couche adhésive est agencée sur le côté arrière des protections hygiéniques et/ou serviettes hygiéniques (6), et que l'emballage en film (2) comprend des ouvertures refermables sur des côtés étroits opposés de l'emballage en film (2), les côtés étroits de l'emballage en film (2) n'étant pas les deux côtés les plus grands qui sont visibles, c'est-à-dire le côté avant et le côté arrière de l'emballage en film (2), mais les côtés plus étroits qui forment ou bien le côté supérieure et le côté inférieure ou bien les deux côtés qui forment les deux côtés longitudinales de l'emballage en film (2), une première languette de fermeture (4) d'une première des deux ouvertures refermables étant agencée sur un côté avant de l'emballage en film (2) et une deuxième languette de fermeture (4') d'une deuxième des deux ouvertures refermables étant agencée sur un côté arrière de l'emballage en film (2).

2. Produit d'article d'hygiène selon la revendication 1, **caractérisé en ce que** l'emballage en film (2) comprend au moins une languette de fermeture (4, 4') ouvrable et refermable, dont la largeur correspond à la largeur du côté étroit de l'emballage en film (2), la languette de fermeture (4, 4') respective étant exclusivement formée d'une région de couverture formée d'une région de matériel d'un côté avant ou arrière de l'emballage en film (2) et d'une bande adhésive adhérant sur la région de couverture.

3. Produit d'article d'hygiène selon la revendication 2, **caractérisé en ce que** un seul tracé de ligne perforée est pourvu entre la région de couverture de la languette de fermeture (4, 4') et l'autre matériel du côté avant ou arrière de l'emballage en film (2) en état fermé de l'emballage en film (2).

4. Produit d'article d'hygiène selon la revendication 3, **caractérisé en ce que** le tracé de ligne perforée est semi-circulaire.

5. Produit d'article d'hygiène selon au moins l'une des revendications précédentes, **caractérisé en ce que** les protections hygiéniques et/ou serviettes hygiéniques (6) comprennent une longueur utile (L) entre 100 mm et 120 mm en leur état d'utilisation non-plié.

6. Produit d'article d'hygiène selon au moins l'une des revendications précédentes, **caractérisé en ce que** les protections hygiéniques et/ou serviettes hygiéniques (6) pour leur rangement dans l'emballage en film (2) sont non-pliées ou sont pliées transversalement à leur orientation longitudinale.

7. Produit d'article d'hygiène selon la revendication 6, **caractérisé en ce que** les protections hygiéniques et/ou serviettes hygiéniques (6) sont pliées de sorte que l'au moins une bande de recouvrement (7) se trouve sur le côté extérieur après pliage de la protection hygiénique et/ou serviette hygiénique (6).

8. Produit d'article d'hygiène selon la revendication 7, **caractérisé en ce que** l'emballage en film (2) comprend au moins une ouverture refermable sur au moins l'un de ses côtés étroits, et que les protections hygiéniques et/ou serviettes hygiéniques (6) sont placées dans l'emballage en film (2) de sorte que des bords pliés (8) des protections hygiéniques et/ou serviettes hygiéniques (6) se trouvent sur le côté de l'ouverture refermable de l'emballage en film (2).

9. Produit d'article d'hygiène selon au moins l'une des revendications précédentes, **caractérisé en ce que** une pile des protections hygiéniques et/ou serviettes hygiéniques (6) et une pile des mouchoirs en papier (9) sont placées dans l'emballage en film (2) l'une placée au-dessus de l'autre de sorte que les protections hygiéniques et/ou serviettes hygiéniques (6) peuvent être retirées d'une première ouverture refermable sur un premier des côtés étroits (21) de l'emballage en film (2) et les mouchoirs en papier (9) peuvent être retirés d'une deuxième ouverture refermable sur un deuxième des côtés étroits (21) de l'emballage en film (2).
